# EUROPÄISCHE PATENTSCHRIFT

(11) **EP 2 568 214 B1**
(45) Veröffentlichungstag und Bekanntmachung des Hinweises auf die Patenterteilung: **30.05.2018**
(21) Anmeldenummer: 12183270.3
(22) Anmeldetag: 06.09.2012
(51) Int. Cl.: F21V 15/01, F21V 31/00

(54) **Feuchtraumleuchte mit vereinfachter elektrischer Verbindungsmöglichkeit**
Wet room light with simplified electricity connection option
Lampe pour locaux humides avec possibilité de raccordement électrique simplifié

(30) Priorität: 09.09.2011 DE 202011051252 U
(43) Veröffentlichungstag der Anmeldung: 13.03.2013
(73) Patentinhaber: Zumtobel Lighting GmbH, 6850 Dornbirn (AT)
(72) Erfinder: Zipper, René, 6844 Altach (AT)
(74) Vertreter: Thun, Clemens

(56) Entgegenhaltungen:
- DE-U1- 8 612 314
- US-A- 5 154 507
- US-A1- 2012 008 331

## Beschreibung

Die Erfindung betrifft eine Feuchtraumleuchte mit einem Gehäuse, einem elektrischen Leuchtmittel und einer lichtdurchlässigen Abdeckung, wobei in dem Gehäuse eine Durchgangsöffnung für ein Stromkabel zur Stromversorgung des Leuchtmittels gebildet ist.

Bei einer Feuchtraumleuchte sollen die einzelnen Komponenten möglichst gut vor der äußeren Umgebung abgeschirmt sein; insbesondere soll ein Eindringen von Feuchtigkeit verhindert werden.

Eine Feuchtraumleuchte ist üblicherweise insgesamt länglich und weist ein Gehäuse und eine, in der Regel nach unten weisende, lichtdurchlässige Abdeckung auf, die umlaufend dichtend mit dem Gehäuse verbunden ist. In dem von dem Gehäuse einerseits und der Abdeckung andererseits umschlossenen Innenraum der Feuchtraumleuchte befindet sich ein elektrisches Leuchtmittel, und zwar üblicherweise gehaltert an der Unterseite eines, im Wesentlichen plattenförmigen, Trägerelements. Ein Betriebsgerät für das Leuchtmittel ist oben auf dem Trägerelement angeordnet.

Zur elektrischen Stromversorgung des Leuchtmittels ist ein Stromkabel von außen kommend durch eine, stirnseitig in dem Gehäuse gebildete Durchgangsöffnung hindurch in den Innenraum geführt und dort mittels einer Klemme, die sich ebenfalls oben auf dem Trägerelement befindet, mit einem elektrischen Leiter verbunden, der andererseits weiter zu dem Betriebsgerät führt.

Zur Herstellung der elektrischen Verbindung zwischen dem Stromkabel und dem Leuchtmittel kann - beispielsweise nachdem das Gehäuse an einer Raumdecke befestigt worden ist - die Abdeckung abgenommen werden und das Trägerelement aus seiner Position gelöst werden, so dass die genannte Klemme zugänglich wird. Die Handhabung erfordert hierbei jedoch vergleichsweise hohen Aufwand.

Um dies zu vermeiden, ist es aus dem Stand der Technik bekannt, einen Leuchtenanschluss-Schlitten zu verwenden. Dies sei anhand der Skizzen in den Figuren 5 und 6 näher erläutert. In Fig. 5 ist ein solcher Leuchtenanschluss-Schlitten 206 als solcher skizziert, in Fig. 6 erkennt man einen Endbereich einer länglichen Feuchtraumleuchte mit einem Gehäuse 200 und einer Abdeckung 202 in Verbindung mit dem Leuchtenanschluss-Schlitten 206. Ein Stromkabel 208 wird durch eine, stirnseitig im Gehäuse 200 ausgebildete Durchführungsöffnung 204 in den Innenraum der Feuchtraumleuchte geführt, und zwar mit Hilfe des genannten Leuchtenanschluss-Schlittens 206. Dieser ist insgesamt länglich und an einem ersten Endbereich 210 mittels einer integrierten Klemme elektrisch mit einem im Innenraum befindlichen Betriebsgerät verbunden; an dem anderen Endbereich 212 ist das Stromkabel 208 durch eine Gummitülle 214 hindurch geführt und eine Schraubverbindung zur dichtenden Verbindung mit dem Gehäuse 200 ausgebildet. Nach Herstellung der elektrischen Verbindung wird der Leuchtenanschluss-Schlitten 206 - wie in der Fig. 6 mit einem Pfeil P angedeutet - mit dem ersten Endbereich 210 voran durch die Durchgangsöffnung 204 geschoben und im Weiteren mittels der Schraubverbindung am zweiten Endbereich 212 und mittels einem O-Ring das Durchgangsloch 204 dicht verschlossen.

Allerdings ist auch die Handhabung des Leuchtenanschluss-Schlittens nicht unproblematisch und vergleichsweise aufwändig; zudem handelt es sich bei dem Leuchtenanschluss-Schlitten um ein vergleichsweise komplexes Bauteil. Insbesondere ist zu bedenken, dass zur Herstellung der Feuchtraumleuchte hierbei zunächst die integrierte Klemme des Leuchtenanschluss-Schlittens mit den entsprechenden intern in der Feuchtraumleuchte weiterführenden elektrischen Leitern verbunden werden muss; dieser Arbeitsschritt wird üblicherweise durch den Hersteller der Feuchtraumleuchte ausgeführt, so dass ein End-Nutzer die Verbindung mit dem Stromkabel herstellen kann, ohne die Abdeckung von dem Gehäuse lösen zu müssen. Aufgrund dieser Ausgestaltung ist ein automatisiertes Verdrahten an der integrierten Klemme des Leuchtenanschluss-Schlittens praktisch nicht möglich.

Aus der US 5,154,507 ist eine Leuchte mit einem Gehäuse und einer lichtdurchlässigen Abdeckung bekannt. In dem Gehäuse ist eine Durchgangsöffnung für ein Stromkabel gebildet, das zu einer Anschlussklemme geführt ist. Das Gehäuse weist eine Zugangsöffnung auf, unter deren Nutzung das Stromkabel mit der Anschlussklemme verbunden werden kann.

Aus der DE 86 12 314 U1 ist eine Feuchtraumleuchte mit einem als Profilrohr ausgebildeten Lampenträger bekannt. In dem Profilrohr ist eine Öffnung ausgebildet, hinter der sich eine Montagekammer befindet.

Der Erfindung liegt die Aufgabe zugrunde, eine entsprechende verbesserte Feuchtraumleuchte anzugeben. Insbesondere soll die Feuchtraumleuchte eine erleichterte Herstellung der elektrischen Versorgung ermöglichen.

Diese Aufgabe wird gemäß der Erfindung mit dem in dem unabhängigen Anspruch genannten Gegenstand gelöst. Besondere Ausführungsformen der Erfindung sind in den abhängigen Ansprüchen angegeben.

Gemäß der Erfindung ist eine Feuchtraumleuchte vorgesehen, die ein Gehäuse und eine lichtdurchlässige Abdeckung aufweist, die derart an dem Gehäuse gehaltert ist, dass durch das Gehäuse und die Abdeckung ein Innenraum der Feuchtraumleuchte gebildet bzw. umschrieben ist. In dem Innenraum ist ein elektrisches Leuchtmittel angeordnet, wobei in dem Gehäuse eine Durchgangsöffnung für ein Stromkabel zur Stromversorgung des Leuchtmittels gebildet ist. Weiterhin ist in dem Innenraum ein elektrisches Verbindungselement zur elektrischen Verbindung des Stromkabels mit wenigstens einem elektrischen Leiter zur Stromversorgung des Leuchtmittels angeordnet. Das Gehäuse weist außerdem eine Zugangsöffnung auf, die derart ausgebildet ist, dass das Verbindungselement unter Nutzung der Zugangsöffnung mit dem Stromkabel elektrisch verbunden werden kann.

Auf diese Weise ist zur Herstellung der elektrischen Verbindung kein separates Teil, wie beispielsweise der oben beschriebene Leuchtenanschluss-Schlitten, erforderlich. Das Verbindungselement lässt sich fest an einem weiteren Leuchtenbauteil befestigen, so dass insbesondere ein automatisiertes Verdrahten des Verbindungselements gut möglich ist. Auf diese Weise lässt sich der Herstellungsaufwand der Feuchtraunleuchte reduzieren. Als Verbindungselement kann eine Standardklemme verwendet werden, die im Vergleich zu dem Leuchtenanschluss-Schlitten ein einfacheres Bauteil darstellt.

Bei Verwendung des bekannten Leuchtenanschluss-Schlittens ist aufgrund der üblichen Größenverhältnisse eine bestimmte obere Grenze für die Anzahl der elektrischen Leiter gegeben, die nach dem Stand der Technik bei drei liegt. Daher ist hierbei ein Durchschleifen, eine Notlichtansteuerung, ein Dimmen etc. nicht möglich. Mit der erfindungsgemäßen Lösung hingegen lässt sich auch ein Verbindungselement für mehr als drei Leiter gut handhaben; beispielsweis kann hierfür eine Standardklemme mit entsprechend vielen Anschlussstellen - beispielsweise eine wenigstens siebenpolige Klemme - verwendet werden. Die Möglichkeiten der elektrischen Ansteuerung der Feuchtraumleuchte sind daher deutlich verbessert. Bauseitig sind also beispielsweise für mehrere entsprechende Feuchtraumleuchten keine Verteilerdosen mehr erforderlich. Dabei können ferner sowohl flexible, als auch starre Leiter verwendet werden.

Erfindungsgemäß weist die Feuchtraumleuchte weiterhin ein Trägerbauteil auf, insbesondere eine Trägerplatte, wobei das Verbindungselement auf dem Trägerbauteil fixiert angeordnet ist. Auf diese Weise ist ein automatisches Verdrahten besonders gut möglich.

Erfindungsgemäß ist die Feuchtraumleuchte derart ausgestaltet, dass das Trägerbauteil reversibel aus einem für einen Betrieb der Feuchtraumleuchte vorgesehenen Betriebszustand heraus in einen gebogenen Zustand gebogen werden kann, wobei sich das Verbindungselement in dem gebogenen Zustand näher an der Zugangsöffnung befindet als in dem Betriebszustand. Auf diese Weise lässt sich die Zugänglichkeit zu dem Verbindungselement durch die Zugangsöffnung hindurch weitergehend verbessern, so dass die Handhabung bei der Herstellung der elektrischen Verbindung weitergehend erleichtert ist. Das Trägerbauteil weist hierzu vorteilhaft eine Soll-Biegelinie für eine Biegung aus dem Betriebszustand in den gebogenen Zustand auf. Hierdurch ist die Biegung besonders leicht durchführbar.

Vorzugsweise ist die Feuchtraumleuchte derart ausgestaltet, dass das Verbindungselement im gebogenen Zustand des Trägerbauteils die Zugangsöffnung durchsetzend positioniert ist. Hierdurch ist eine besonders gute Zugänglichkeit zu dem Verbindungselement ermöglicht.

Eine besonders gute Zugänglichkeit zu dem Verbindungselement lässt auch sich erzielen, wenn die Feuchtraumleuchte derart gestaltet ist, dass der Rand der Zugangsöffnung zumindest im Wesentlichen in einer Ebene liegt, und das Verbindungselement innerhalb der - mit Bezug auf diese Ebene - normalen Projektion der Zugangsöffnung angeordnet ist. Hierdurch lässt sich erzielen, dass sich das Verbindungselement durch Biegen des Trägerbauteils besonders weit bewegen lässt, grundsätzlich sogar durch die Zugangsöffnung hindurch.

Vorzugsweise ist die Feuchtraumleuchte derart gestaltet, dass der Rand der Zugangsöffnung zumindest im Wesentlichen in einer Ebene liegt und der Rand der Durchgangsöffnung zumindest im Wesentlichen in einer weiteren Ebene liegt, wobei die weitere Ebene die zuerst genannte Ebene in einem Winkel schneidet, der größer als 45°, vorzugsweise größer als 55° ist. Auf diese Weise lässt sich erzielen, dass das Stromkabel zur Herstellung der elektrischen Verbindung bei guter Zugänglichkeit zu dem Verbindungselement besonders wenig gebogen werden muss.

Die Feuchtraumleuchte weist vorzugsweise insgesamt eine längliche Form auf, wobei die Zugangsöffnung an einem der beiden, durch die längliche Form gegebenen Endbereiche der Feuchtraumleuchte ausgebildet ist. Auch die Zugangsöffnung weist vorzugsweise eine längliche Form auf, wobei vorzugsweise die Längserstreckung der Feuchtraumleuchte und die Längserstreckung der Zugangsöffnung parallel verlaufend orientiert sind. Hierdurch ist bei einer insgesamt schlanken Form der Feuchtraumleuchte eine besonders gute Zugänglichkeit ermöglicht.

Weiterhin vorteilhaft ist die Zugangsöffnung an einer Stelle in dem Gehäuse ausgebildet, die der Abdeckung gegenüberliegt.

Eine besonders gute Zugänglichkeit ist weiterhin ermöglicht, wenn die Größe der Zugangsöffnung größer ist als die Größe der Durchgangsöffnung, vorzugsweise größer als das Dreifache der Größe der Durchgangsöffnung.

Zum abdichtenden Verschluss der Zugangsöffnung weist die Feuchtraumleuchte vorteilhaft einen Deckel auf.

Die Erfindung wird im Folgenden anhand eines Ausführungsbeispiels und mit Bezug auf die Zeichnungen näher erläutert. Es zeigen:
- Fig. 1: eine Skizze einer Ansicht auf einen Endbereich einer erfindungsgemäßen Feuchtraumleuchte,
- Fig. 2: eine Ansicht auf den entsprechenden Endbereich des separierten Gehäuses der Feuchtraumleuchte,
- Figuren 3A bis 3E: Skizzen zu Arbeitsschritten bei der Herstellung einer elektrischen Stromversorgung für die Feuchtraumleuchte,
- Fig. 4: eine Ansicht in die Zugangsöffnung der Feuchtraumleuchte,
- Fig. 5: einen aus dem Stand der Technik bekannten Leuchtenanschluss-Schlitten und
- Fig. 6: den Leuchtenanschluss-Schlitten in Verbindung mit einem Endbereich einer Feuchtraumleuchte.

In Fig. 1 ist eine Ansicht auf einen Teil eines Endbereichs einer erfindungsgemäßen Feuchtraumleuchte skizziert. Die Feuchtraumleuchte ist insgesamt länglich und erstreckt sich dabei längs einer Hauptachse S.

Die Feuchtraumleuchte weist ein Gehäuse 2 auf, sowie eine lichtdurchlässige Abdeckung 4, die mit dem Gehäuse 2 in an sich bekannter Weise dicht, insbesondere feuchtedicht verbunden ist, wobei durch das Gehäuse 2 und die Abdeckung 4 ein Innenraum der Feuchtraumleuchte gebildet bzw. umschrieben ist. Die Abdeckung 4 ist an dem Gehäuse 2 gehaltert, beispielsweise durch mehrere (in Fig. 1 nicht dargestellte) klammerartige Haltemittel.

In dem Gehäuse 2 ist eine Zugangsöffnung 6 gebildet, die bei Betrieb der Feuchtraumleuchte durch einen (in den Figuren nicht gezeigten) abdichtenden Deckel verschlossen ist. In Fig. 1 ist die Feuchtraumleuchte ohne den Deckel skizziert, so dass durch die Zugangsöffnung 6 hindurch ein Teil des Innenraums der Feuchtraumleuchte erkennbar ist.

In dem Innenraum der Feuchtraumleuchte ist ein elektrisches Leuchtmittel angeordnet, beispielsweise in Form wenigstens einer Leuchtstoffröhre. Ein von dem Leuchtmittel erzeugtes Licht kann den Innenraum durch die lichtdurchlässige Abdeckung 4 hindurch nach außen verlassen.

Zum Betrieb der Feuchtraumleuchte ist eine Ausrichtung derselben vorgesehen, bei der das Gehäuse 2 nach oben weist und die Abdeckung 4 und somit auch die Lichtabgabe nach unten. In der folgenden Beschreibung wird von dieser Orientierung ausgegangen. Im Allgemeinen kann jedoch auch eine andere Orientierung vorgesehen sein; die Richtungsangaben sind in diesem Fall entsprechend umzudeuten.

In Fig. 2 ist das Gehäuse 2 in separierter Form skizziert. Zur Anbringung an einer Raumdecke kann das Gehäuse 2 besondere Angriffselemente 9 auf seiner Oberseite aufweisen.

Weiterhin weist das Gehäuse 2 eine Durchgangsöffnung 8 auf, die für eine Stromdurchführung zur Stromversorgung des Leuchtmittels ausgebildet bzw. konzipiert ist. In den Figuren 3A bis 3E sind Skizzen zu mehreren Arbeitsschritten bei der Herstellung der elektrischen Stromversorgung gezeigt. Die Arbeitsschritte werden weiter unten noch näher beschrieben. In Fig. 3E ist ein Zustand gezeigt, in dem ein Stromkabel 10 zur Stromversorgung des Leuchtmittels durch die (hier im Vergleich zu Fig. 1 an einer anderen Stelle gebildete) Durchgangsöffnung 8 geführt ist. Zur Abdichtung der Durchgangsöffnung 8 kann eine Gummitülle 5 oder ein ähnliches Dichtmittel vorgesehen sein, das eine Abdichtung zwischen der Mantelfläche des Stromkabels 10 und dem Rand der Durchgangsöffnung 8 bewirkt.

Weiterhin weist die Feuchtraumleuchte ein in dem Innenraum angeordnetes elektrisches Verbindungselement 12 zur elektrischen Verbindung des Stromkabels 10 mit wenigstens einem, beispielhaft in Fig. 3E bezeichneten, elektrischen Leiter 14 zur Stromversorgung des Leuchtmittels auf. Bei dem Verbindungselement 12 kann es sich insbesondere um eine Klemme handeln. Die Klemme kann mehrere Pole aufweisen, beispielsweise mehr als drei, vorzugsweise mehr als fünf, besonders bevorzugt mindestens sieben. Der wenigstens eine elektrische Leiter 14 ist auch in der Darstellung der Fig. 4 zu erkennen, die eine Sicht durch die Zugangsöffnung 6 aus einer weiteren Perspektive zeigt. Wie weiterhin in Fig. 4 beispielhaft bezeichnet, kann der wenigstens eine elektrische Leiter 14 eine elektrische Verbindung zu einem Betriebsgerät 7 der Feuchtraumleuchte bilden, das zum Betrieb des Leuchtmittel dient.

Die Zugangsöffnung 6 ist derart ausgebildet, dass das Verbindungselement 12 unter Nutzung der Zugangsöffnung 6 mit dem Stromkabel 10 elektrisch verbunden werden kann. Wie insbesondere aus Fig. 1 hervorgeht, ist die Zugangsöffnung 6 so groß gestaltet, dass hierdurch eine gute Zugänglichkeit zu dem Verbindungselement 12 von außen ermöglicht ist. Die Zugangsöffnung 6 kann beispielsweise eine, quer zur Hauptachse S der Feuchtraumleuchte verlaufende, Breite *B* aufweisen, die mindestens 3 cm, vorzugsweise mindestens 5 cm, noch bevorzugter mindestens 7 cm beträgt. Die Zugangsöffnung 6 kann beispielsweise eine, parallel zur Hauptachse *S* der Feuchtraumleuchte verlaufende, Länge *L* aufweisen, die mindestens 3 cm, vorzugsweise mindestens 5 cm, noch bevorzugter mindestens 7 cm beträgt. Wie weiter unten noch dargelegt, ist dabei die Form der Zugangsöffnung 6 vorzugsweise insgesamt länglich, so dass für die Beziehung zwischen *L* und *B* gilt:
*L > B.*

Wie aus den Skizzen der Figuren 3A bis 3E anschaulich deutlich wird, lässt sich durch diese Ausgestaltung unter Nutzung der Zugangsöffnung 6 das Verbindungselement 12 mit dem Stromkabel 10 elektrisch verbinden. Insbesondere ist es für die Herstellung dieser elektrischen Verbindung nicht erforderlich, die Abdeckung 4 von dem Gehäuse 2 zu lösen. Hierdurch ist die Handhabung bei der Herstellung der elektrischen Stromversorgung erleichtert.

Vorteilhaft weist die Feuchtraumleuchte außerdem ein, beispielhaft in Fig. 1 bezeichnetes, Trägerbauteil 16 auf, insbesondere in Form einer Trägerplatte, wobei das Verbindungselement 12 auf dem Trägerbauteil 16 fixiert angeordnet ist. Die Trägerplatte ist vorzugsweise derart gestaltet, dass sie den Innenraum der Feuchtraumleuchte in einen oberen Innenraumbereich und in einen unteren Innenraumbereich unterteilt, wobei das Leuchtmittel in dem unteren Innenraumbereich angeordnet ist und das Verbindungselement 12 vorzugsweise in dem oberen Innenraumbereich. Insbesondere kann auch das Betriebsgerät 7 in dem oberen Innenraumbereich angeordnet sein.

Vorzugsweise ist das Verbindungselement 12 unmittelbar auf der Trägerplatte 16 fixiert angeordnet. Durch eine entsprechend feste Anordnung lässt sich erzielen, dass die elektrische Verbindung des wenigstens einen elektrischen Leiters 14 an dem Verbindungselement 12 vergleichsweise einfach in automatisierter Form möglich ist, beispielsweise mithilfe eines Roboters zum automatischen Verdrahten.

Vorteilhaft ist an dem Trägerbauteil 16 ein Reflektor für das von dem Leuchtmittel abgegebene Licht angeordnet. Das Trägerbauteil 16 kann auch selbst als ein entsprechender Reflektor ausgebildet sein.

In Fig. 1 ist das Trägerbauteil 16 in einem für einen Betrieb der Feuchtraumleuchte, also zur Lichtabgabe, vorgesehenen Betriebszustand dargestellt und ebenso in den Figuren 3A und 3E. Vorzugsweise ist die Feuchtraumleuchte derart ausgestaltet, dass das Trägerbauteil 16 reversibel aus diesem Betriebszustand heraus in einen gebogenen Zustand gebogen werden kann, der beispielhaft in den Figuren 3B, 3C und 3D skizziert ist, und zwar so, dass sich das Verbindungselement 12 in dem gebogenen Zustand - verglichen mit dem Betriebszustand - näher an der Zugangsöffnung 6 befindet. Auf diese Weise lässt sich zur Herstellung der Stromverbindung die Zugänglichkeit zu dem Verbindungselement 12 noch weiter verbessern.

Das Trägerbauteil 16 lässt sich besonders einfach aus dem Betriebszustand in den gebogenen Zustand versetzen, wenn es eine, beispielhaft in Fig. 3A andeutungsweise erkennbare - Soll-Biegelinie 18 für die Biegung aufweist. Beispielsweise kann das Trägerbauteil 16 ein gestanztes Teil, beispielsweise aus Blech, sein, wobei die Soll-Biegelinie 18 durch eine Schwächung des Materials gebildet ist.

Zur Herstellung der Stromversorgung kann beispielsweise wie anhand der Figuren 3A bis 3E skizziert vorgegangen werden. In einem ersten, in Fig. 3A skizzierten Abfolge-Zustand befindet sich das Trägerbauteil 16 im Betriebszustand. Das fest auf dem Trägerbauteil 16 fixierte Verbindungselement 12 ist bereits mit dem wenigstens einen weiteren Leiter 14 elektrisch verbunden, der andererseits zu dem (hier vom Gehäuse 2 verdeckten) Betriebsgerät 7 weiterführt.

In einem zweiten, in Fig. 3B gezeigten Abfolge-Zustand ist das Trägerbauteil 16 in den gebogenen Zustand versetzt worden; beispielsweise kann vorgesehen sein, dass die Zugangsöffnung 6 so dimensioniert ist, dass das Trägerbauteil 16 unter manuellem Durchgreifen der Zugangsöffnung 6 aus dem Betriebszustand in den gebogenen Zustand gebracht werden kann, und zwar vorzugsweise ohne Werkzeug.

Wie aus einem Vergleich der Figuren 3A und 3B anschaulich hervorgeht, ist das Verbindungselement 12 in dem gebogenen Zustand des Trägerbauteils 16 besser zugänglich als in dem Betriebszustand des Trägerbauteils 16. Wie aus Fig. 3B andeutungsweise beispielhaft hervorgeht, ist die Ausgestaltung vorzugsweise derart, dass das Verbindungselement 12 im gebogenen Zustand des Trägerbauteils 16 die Zugangsöffnung 6 durchsetzend positioniert ist.

In Fig. 3B sind ferner die weiter oben bereits erwähnten Halteelemente mit dem Bezugszeichen 3 versehen, die zur Halterung der Abdeckung 4 an dem Gehäuse 2 dienen.

In einem dritten, in Fig. 3C gezeigten Abfolge-Zustand ist das Stromkabel 10 durch die Durchgangsöffnung 8 hindurch gezogen und in einem vierten, in Fig. 3D skizzierten Abfolge-Zustand ist das Stromkabel 10 elektrisch mit dem Verbindungselement 12 verbunden.

Nach Herstellung der elektrischen Verbindung wird das Trägerbauteil 16 wieder aus dem gebogenen Zustand zurück in den Betriebszustand bewegt. Gegebenenfalls kann das Stromkabel 10 noch der Länge nach durch die Durchgangsöffnung 8 verschoben werden, bis es in eine gewünschte Position gebracht ist. Auf diese Weise ist ein fünfter, in Fig. 3E skizzierter Abfolge-Zustand erreicht.

Die Zugangsöffnung 6 ist vorzugsweise so gestaltet, dass sich der Rand der Zugangsöffnung 6 zumindest im Wesentlichen in einer Ebene befindet. Mit "im Wesentlichen" sei dabei bezeichnet, dass eine Ebene gefunden werden kann, von der der Rand an keiner Stelle einen Abstand aufweist, der größer ist als ein kleines Maß, wobei das kleine Maß beispielsweise durch 10% der maximalen Innenerstreckung der Zugangsöffnung 6 gegeben sein kann. Im gezeigten Beispiel liegt die Zugangsöffnung 6 im Wesentlichen in einer horizontalen Ebene. Die Zugangsöffnung 6 ist hier innerhalb einer nach oben weisenden Deckenwand des Gehäuses 2 gebildet.

Das Verbindungselement 12 ist dabei innerhalb der - mit Bezug auf die Ebene - normalen Projektion der Zugangsöffnung 6 angeordnet ist. Hierdurch ist ermöglicht, dass sich das, auf dem Trägerbauteil 16 fixierte Verbindungselement 12 durch Biegung des Trägerbauteils 16 grundsätzlich bis in die Zugangsöffnung 6 hinein bewegen lässt, so dass es die Zugangsöffnung 6 durchsetzt - und prinzipiell sogar noch darüber hinaus nach außen.

Wie aus Fig. 1 weiterhin beispielhaft hervorgeht, kann die Durchgangsöffnung 8 zumindest im Wesentlichen in einer weiteren Ebene liegen, beispielsweise in einer im Wesentlichen vertikalen Ebene. Der Ausdruck "im Wesentlichen" sei hierbei wie oben in Zusammenhang mit der Zugangsöffnung 6 dargestellt, verstanden. Im Fall einer länglichen Feuchtraumleuchte kann die Durchgangsöffnung 8 insbesondere in einer stirnseitigen Wand des Gehäuses 2 ausgebildet sein. Wenn sich die beiden Ebenen, in denen die Zugangsöffnung 6 und die Durchgangsöffnung 8 liegen, miteinander einen Winkel einschließen, der größer als 45° oder noch besser größer als 55° ist, beispielsweise zwischen 75° und 90°, muss das Stromkabel 10 zur Herstellung der elektrischen Verbindung nur vergleichsweise wenig gebogen werden.

Wenn die Feuchtraumleuchte insgesamt länglich ist, kann die Zugangsöffnung 6 raumsparend an einem Endbereich der Feuchtraumleuchte ausgebildet sein. Zudem ist es in diesem Fall in der Praxis oft vorgesehen, mehrere entsprechende Feuchtraumleuchten der Länge nach in einer Reihe anzuordnen, so dass sich durch die Ausbildung der Zugangsöffnung 6 am Endbereich zwischen zwei benachbarten Feuchtraumleuchten vergleichsweise kurze Verbindungswege erzielen lassen. Besonders bevorzugt ist daher die Feuchtraumleuchte derart gestaltet, dass sie an dem gegenüberliegenden Endbereich eine weitere Zugangsöffnung aufweist, die analog zu der zuerst genannten Zugangsöffnung 6 gestaltet ist, sowie vorzugsweise eine weitere Durchgangsöffnung, die analog zu der zuerst genannten Durchgangsöffnung 8 gestaltet ist.

Eine gute Biegemöglichkeit bei vergleichsweise raumsparender Ausführung ist erzielbar, wenn die Zugangsöffnung 6 eine längliche Form aufweist; insbesondere können die Längserstreckung der Feuchtraumleuchte und die Längserstreckung der Zugangsöffnung 6 dabei parallel verlaufend orientiert sein, beispielsweise parallel zu der Hauptachse S.

Wie im gezeigten Beispiel der Fall, ist die Zugangsöffnung 6 vorteilhaft an einer Stelle im Gehäuse 2 ausgebildet, die der Abdeckung 4 gegenüberliegt, hier also in einer nach oben weisenden Deckenwand des Gehäuses 2.

Vorzugsweise ist die Durchgangsöffnung 8 lediglich zur Durchführung des Stromkabels 10 vorgesehen und dementsprechend klein gestaltet. Daher ist die Größe der Zugangsöffnung 6 vorzugsweise größer als die Größe der Durchgangsöffnung 8, beispielsweise größer als das Dreifache der Größe der Durchgangsöffnung 8.

Um die Feuchtraumleuchte insgesamt feuchtedicht gestalten zu können, weist sie weiterhin den oben bereits erwähnten Deckel auf, der derart gestaltet ist, dass er die Zugangsöffnung 6 entsprechend dicht, also insbesondere feuchtedicht verschließt. Selbstverständlich ist der Deckel vorzugsweise reversibel abnehmbar, um eine wiederholte Zugänglichkeit durch die Zugangsöffnung 6 hindurch zu dem Verbindungselement 12 zu ermöglichen.

## Patentansprüche

1. Feuchtraumleuchte, aufweisend
- ein Gehäuse (2),
- eine lichtdurchlässige Abdeckung (4), die an dem Gehäuse (2) gehaltert ist, derart, dass durch das Gehäuse (2) und die Abdeckung (4) ein Innenraum der Feuchtraumleuchte gebildet ist,
- ein in dem Innenraum angeordnetes elektrisches Leuchtmittel,
wobei in dem Gehäuse (2) eine Durchgangsöffnung (8) für ein Stromkabel (10) zur Stromversorgung des Leuchtmittels gebildet ist,
- ein in dem Innenraum angeordnetes elektrisches Verbindungselement (12) zur elektrischen Verbindung des Stromkabels (10) mit wenigstens einem elektrischen Leiter (14) zur Stromversorgung des Leuchtmittels,
wobei das Gehäuse (2) außerdem eine Zugangsöffnung (6) aufweist, die derart ausgebildet ist, dass das Verbindungselement (12) unter Nutzung der Zugangsöffnung (6) mit dem Stromkabel (10) elektrisch verbunden werden kann,
weiterhin aufweisend
- ein Trägerbauteil (16), wobei das Verbindungselement (12) auf dem Trägerbauteil (16) fixiert angeordnet ist,
**dadurch gekennzeichnet,**
**dass** die Feuchtraumleuchte derart ausgestaltet ist, dass das Trägerbauteil (16) reversibel aus einem für einen Betrieb der Feuchtraumleuchte vorgesehenen Betriebszustand heraus in einen gebogenen Zustand gebogen werden kann, wobei sich das Verbindungselement (12) in dem gebogenen Zustand näher an der Zugangsöffnung (6) befindet als in dem Betriebszustand.

2. Feuchtraumleuchte nach Anspruch 1,
bei der das Trägerbauteil eine Trägerplatte ist.

3. Feuchtraumleuchte nach Anspruch 1 oder 2,
bei der das Trägerbauteil (6) eine Soll-Biegelinie (18) für eine Biegung aus dem Betriebszustand in den gebogenen Zustand aufweist.

4. Feuchtraumleuchte nach einem der vorhergehenden Ansprüche,
die derart ausgestaltet ist, dass das Verbindungselement (12) im gebogenen Zustand des Trägerbauteils (16) die Zugangsöffnung (6) durchsetzend positioniert ist.

5. Feuchtraumleuchte nach einem der vorhergehenden Ansprüche,
die derart gestaltet ist, dass der Rand der Zugangsöffnung (6) zumindest im Wesentlichen in einer Ebene liegt und das Verbindungselement (12) innerhalb der - mit Bezug auf die Ebene - normalen Projektion der Zugangsöffnung (6) angeordnet ist.

6. Feuchtraumleuchte nach einem der vorhergehenden Ansprüche,
die derart gestaltet ist, dass der Rand der Zugangsöffnung (6) zumindest im Wesentlichen in einer Ebene liegt und der Rand der Durchgangsöffnung (8) zumindest im Wesentlichen in einer weiteren Ebene liegt, wobei die weitere Ebene die zuerst genannte Ebene in einem Winkel schneidet, der größer als 45°, vorzugsweise größer als 55° ist.

7. Feuchtraumleuchte nach einem der vorhergehenden Ansprüche,
die insgesamt eine längliche Form aufweist,
wobei die Zugangsöffnung (6) an einem der beiden, durch die längliche Form gegebenen Endbereiche der Feuchtraumleuchte ausgebildet ist.

8. Feuchtraumleuchte nach Anspruch 7,
bei der die Zugangsöffnung (6) ebenfalls eine längliche Form aufweist, wobei vorzugsweise die Längserstreckung der Feuchtraumleuchte und die Längserstreckung der Zugangsöffnung (6) parallel verlaufend orientiert sind.

9. Feuchtraumleuchte nach einem der vorhergehenden Ansprüche,
bei der die Zugangsöffnung (6) an einer Stelle in dem Gehäuse (2) ausgebildet ist, die der Abdeckung (4) gegenüberliegt.

10. Feuchtraumleuchte nach einem der vorhergehenden Ansprüche,
bei der die Größe der Zugangsöffnung (6) größer ist als die Größe der Durchgangsöffnung (8), vorzugsweise größer als das Dreifache der Größe der Durchgangsöffnung (8).

11. Feuchtraumleuchte nach einem der vorhergehenden Ansprüche,
weiterhin aufweisend
- einen Deckel, der die Zugangsöffnung (6) abdichtend verschließend angeordnet ist.

## Claims

1. A moisture-proof lamp, having
- a housing (2),
- a light-permeable cover (4), which is held on the housing (2), in such a manner that an inner space of the moisture-proof lamp is formed by the housing (2) and the cover (4),
- an electrical lamp arranged in the inner space,
wherein a through-opening (8) is formed in the housing (2) for a power cable (10) for the power supply of the lamp,
- an electrical connecting element (12) arranged in the inner space for the electrical connection of the power cable (10) with at least one electrical conductor (14) for the power supply of the lamp,
wherein the housing (2) also has an access opening (6), which is designed in such a manner that the connecting element (12) can by electrically connected with the power cable (10) using the access opening (6),
furthermore having
- a support component (16), wherein the connecting element (12) is arranged fixed on the support component (16),
**characterized in**
**that** the moisture-proof lamp is designed in such a manner that the support component (16) can be bent reversibly from an operating state provided for an operation of the moisture-proof lamp into a bent state, wherein the connecting element (12) is located in the bent state closer to the access opening (6) than in the operating state.

2. A moisture-proof lamp according to Claim 1,
in which the support component is a support plate.

3. A moisture-proof lamp according to Claim 1 or 2,
in which the support component (6) has a target bending line (18) for a bending from the operating state into the bent state.

4. A moisture-proof lamp according to any one of the preceding claims, which is designed in such a manner that the connecting element (12) is positioned in the bent state of the support component (16) pushing through the access opening (6).

5. A moisture-proof lamp according to any one of the preceding claims, which is designed in such a manner that the edge of the access opening (6) lies at least substantially in a plane and the connecting element (12) is arranged with the - with respect to the plane - normal projection of the access opening (6).

6. A moisture-proof lamp according to any one of the preceding claims, which is designed in such a manner that the edge of the access opening (6) lies at least substantially in a plane and the edge of the through-opening (8) lies at least substantially in a further plane, wherein the further plane intersects the first-mentioned plane at an angle, which is greater than 45°, preferably greater than 55°.

7. A moisture-proof lamp according to any one of the preceding claims, which overall has an elongate shape, wherein the access opening (6) is designed on one of the two end areas of the moisture-proof lamp given by the elongate shape.

8. A moisture-proof lamp according to Claim 7,
in which the access opening (6) also has an elongate shape, wherein preferably the longitudinal extension of the moisture-proof lamp and the longitudinal extension of the access opening (6) are oriented running in parallel.

9. A moisture-proof lamp according to any one of the preceding claims,
in which the access opening (6) is formed at a location in the housing (2), which lies opposite the cover (4).

10. A moisture-proof lamp according to any one of the preceding claims,
in which the size of the access opening (6) is greater than the size of the through-opening (8), preferably greater than three times the size of the through-opening (8).

11. A moisture-proof lamp according to any one of the preceding claims, furthermore having,
- a lid, which is arranged closing the access opening (6) in a sealing manner.

## Revendications

1. Luminaire pour espaces humides comprenant
- un boîtier (2),
- un couvercle transparent (4) qui est maintenu sur le boîtier (2) de façon à ce que le boîtier (2) et le couvercle (4) forment un espace interne du luminaire pour espaces humides,
- un moyen d'éclairage électrique, disposé dans l'espace interne, moyennant quoi, dans le boîtier (2), une ouverture de passage (8) est formée pour un câble électrique (10) pour l'alimentation électrique du moyen d'éclairage,
- un élément de liaison électrique (12), disposé dans l'espace interne, pour la liaison électrique du câble électrique (10) avec au moins un conducteur électrique (14) pour l'alimentation électrique du moyen d'éclairage,
le boîtier (2) comprenant en outre une ouverture d'accès (6), qui est conçue de façon à ce que l'élément de liaison (12) puisse être relié électriquement avec le câble électrique (10) à l'aide de l'ouverture d'accès (6),
comprenant en outre
- un composant porteur (16), l'élément de liaison (12) étant disposé de manière fixe sur le composant porteur (16),
**caractérisé en ce que**
le luminaire pour espaces humides est conçu de façon à ce que le composant porteur (16) peut être plié de manière réversible à partir d'un état de fonctionnement prévu pour le fonctionnement du luminaire pour espaces humides vers un état plié, l'élément de liaison (12) se trouvant, dans l'état plié, plus proche de l'ouverture d'accès (6) que dans l'état de fonctionnement.

2. Luminaire pour espaces humides selon la revendication 1,
dans lequel le composant porteur est une plaque porteuse.

3. Luminaire pour espaces humides selon la revendication 1 ou 2, dans lequel le composant porteur (6) comprend une ligne de pliage de consigne (18) pour un pliage de l'état de fonctionnement vers l'état plié.

4. Luminaire pour espaces humides selon l'une des revendications précédentes,
qui est conçu de façon à ce que l'élément de liaison (12) est positionné, dans l'état plié du composant porteur (16), de façon à traverser l'ouverture d'accès (6).

5. Luminaire pour espaces humides selon l'une des revendications précédentes,
qui est conçu de façon à ce que le bord de l'ouverture d'accès (6) se trouve au moins globalement dans un plan et l'élément de liaison (12) est disposé à l'intérieur de la projection normale, par rapport au plan, de l'ouverture d'accès (6).

6. Luminaire pour espaces humides selon l'une des revendications précédentes,
qui est conçu de façon à ce que le bord de l'ouverture d'accès (6) se trouve au moins globalement dans un plan et le bord de l'ouverture de passage (8) se trouve au moins globalement dans un autre plan, l'autre plan coupant le premier plan mentionné en premier avec un angle supérieur à 45°, de préférence supérieur à 55°.

7. Luminaire pour espaces humides selon l'une des revendications précédentes,
qui présente une forme allongée,
l'ouverture d'accès (6) étant réalisée au niveau d'une des deux parties d'extrémité, données par la forme allongée, du luminaire pour espaces humides.

8. Luminaire pour espaces humides selon la revendication 7,
dans lequel l'ouverture d'accès (6) présente également une forme allongée, de préférence l'extension longitudinale du luminaire pour espaces humides et l'extension longitudinale de l'ouverture d'accès (6) étant orientées parallèlement.

9. Luminaire pour espaces humides selon l'une des revendications précédentes,
dans lequel l'ouverture d'accès (6) est réalisée à un endroit dans le boîtier (2) qui est opposé au couvercle (4).

10. Luminaire pour espaces humides selon l'une des revendications précédentes,
dans lequel la taille de l'ouverture d'accès (6) est supérieure à la taille de l'ouverture de passage (8), de préférence supérieure au triple de la taille de l'ouverture de passage (8).

11. Luminaire pour espaces humides selon l'une des revendications précédentes,
comprenant en outre
- un couvercle qui est disposé de façon à fermer l'ouverture d'accès (6) de manière étanche.
